# EUROPÄISCHE PATENTSCHRIFT

(11) **EP 0 219 025 B1**
(45) Veröffentlichungstag und Bekanntmachung des Hinweises auf die Patenterteilung: **13.06.1990**
(21) Anmeldenummer: 86113800.6
(22) Anmeldetag: 06.10.1986
(51) Int. Cl.: H04R 25/00

(54) **Hörgerät**
Hearing aid
Appareil auditif

(30) Priorität: 16.10.1985 DE 3536881
(43) Veröffentlichungstag der Anmeldung: 22.04.1987
(73) Patentinhaber: SIEMENS AKTIENGESELLSCHAFT, 80333 München (DE)
(72) Erfinder: Zwicker, Eberhard, Prof. Dr., D-8021 Icking (DE); Beckenbauer, Thomas, Dipl.-Ing., D-8000 München (DE); Beer, Günther, Dipl.-Ing., D-8520 Erlangen (DE)

(56) Entgegenhaltungen:
- EP-A- 0 076 687
- WO-A-83/02212
- DE-A- 3 027 953

## Beschreibung

Die Erfindung bezieht sich auf ein Hörgerät für Hörgeschädigte mit Schallaufnahmemikrofonanordnung und Hörer, zwischen denen eine Anordnung aus mehreren Sprachfrequenzselektierkanälen eingeschaltet ist.

Hörgeräte dieser Art sind z.B. durch die DE-A 3 027 953, EP-A 0 076 687 und WO 83/02212 vorbekannt. Bei der DE-A 3 027 953 ist die Verstärkung in jedem Sprachkanal anhand von jedem Sprachkanal zugeordneten Ausgangsschaltungen beeinflußbar, welche während einer Testphase gespeicherte Signalpegel enthalten. Nach Umschalten von der Testphase auf die Arbeitsphase werden Kanäle, in deren Ausgangsschaltung ein hoher Signalpegel gespeichert ist, bevorzugt und die anderen Kanäle nur schwach verstärkt, unter Umständen sogar gänzlich gesperrt. Die EP-A 0 076 687 beschreibt ein Hörgerät, das jedoch mit zwei Sätzen von Bandpaßfiltern ausgerüstet ist. In der Testphase wird der erwünschte Frequenzgang mit Hilfe des ersten der beiden Bandpaßfiltersätzen herausgefiltert. Dann wird in Abhängigkeit davon der zweite Bandpaßfiltersatz so eingestellt, daß das (Sprach)Signal bevorzugt entsprechend dem selektierten Frequenzgang beeinflußt wird. Auch in diesem Fall stellt sich also das Hörgerät automatisch auf das zuvor selektierte Frequenzspektrum ein. Der Träger des Hörgerätes kann sich dann also z.B. ganz auf den Gesprächspartner konzentrieren, dessen Frequenzspektrum bevorzugt aus Umgebungsgeräuschen (insbesondere z.B. bei sehr lauter Umgebung) über das Hörgerät herausgefiltert wird. Beim Hörgerät der WO 83/02212 wird jedem Frequenzkanal eine eigene gespeicherte Dynamik-Kennlinie unterlegt. Hier handelt es sich also um eine Beeinflussung durch Dynamikkompression.

Das im nachfolgenden angesprochene Hörproblem ist demgegenüber jedoch ein ganz anderes.

Hörgeschädigte haben bekanntlich ein vermindertes Zeitauflösungsvermögen. Die Erregung des Gehörs klingt beim Hörgeschädigten langsamer ab, so daß eine genügende Sprachauflösung ohne besondere Hilfsmittel nicht möglich ist.

Aufgabe vorliegender Erfindung ist es, ein Hörgerät für Hörgeschädigte zu schaffen, das derartige Hilfsmittel bereitstellt.

Die Aufgabe wird erfindungsgemäß mit den Merkmalen des Patentanspruches 1 gelöst.

Durch Einsatz der erfindungsgemäßen Schaltung wird es ermöglicht, daß in einem Mehrkanalsystem durch kontinuierliche und gegenseitige Beeinflussung anhand von aus Steuersignalen benachbarter Kanäle gebildeter Differenzsignale nur die stärksten Kanäle zum Tragen kommen, während die schwächeren vollständig unterdrückt werden. Damit ist gewährleistet, daß die einzelnen Kanäle nur in einem bestimmten Bruchteil (z.B. 30 %) der normalerweise nötigen Zeit mit Informationen belegt sind. Die zwischen den Informationen liegenden Pausen in den einzelnen Kanälen sind also größer als normal. Dadurch wird der Informationsfluß dem schlechten Zeitauflösungsvermögen des Hörgeschädigten besser angepaßt. Das Sprachverständnis ist erheblich verbessert.

Schaltungen, bei denen nur die stärksten Kanäle zum Tragen kommen, während die schwächeren Kanäle vollständig unterdrückt werden, sind als sogenannte Inhibitionsschaltungen in Verbindung mit Funktionsmodellen des Gehörs an sich bekannt. Es wird dazu beispielsweise auf den Aufsatz "Über ein einfaches Funktionsschema des Gehörs" von E. Zwicker aus der Zeitschrift "Acustica" Vol. 12 (1962), Seiten 22 bis 28 oder auf den Aufsatz "Beitrag zur automatischen Erkennung gesprochener Ziffern" von E. Terhardt aus der Zeitschrift "Kybernetik" 3. Band, 3. Heft, September 1966, Seiten 136 bis 143 verwiesen. Sie können in abgewandelter Form gemäß vorliegender Erfindung nun auch zum Vorteil von Hörgeschädigten in Hörgeräten eingesetzt werden.

Weitere Vorteile und Einzelheiten der Erfindung ergeben sich aus der nachfolgenden Beschreibung eines Ausführungsbeispiels anhand der Zeichnung und in Verbindung mit den Unteransprüchen.

Es zeigen:
Figur 1 die Erfindung im Prinzipschaltbild,
Figur 2 Aufbau und Wirkungsweise einer Inhibitionsschaltung gemäß vorliegender Erfindung.

In der Figur 1 umfaßt das Hörgerät 1 eine Mikrofonanordnung 2 für die Schallaufnahme (vorzugsweise Richtmikrofonanordnung). Die elektrischen Ausgangssignale der Mikrofonanordnung 2 werden über einen Vorverstärker 3, der auch eine automatische Verstärkungsgradregelung enthalten kann, einer Anordnung aus z.B. sechs Sprachfrequenzselektierkanälen 4 bis 9 zugeleitet. Jeder Sprachfrequenzselektierkanal 4 bis 9 umfaßt eingangsseitig einen Bandpaßfilter 10 bis 15. Die einzelnen Bandpaßfilter 10 bis 15 sind in der Sechskanalanordnung frequenzmäßig wie folgt gestuft:
Bandpaßfilter 10 f = 175-350 Hz
Bandpaßfilter 11 f = 350-700 Hz
Bandpaßfilter 12 f = 700-1050 Hz
Bandpaßfilter 13 f = 1050-1600 Hz
Bandpaßfilter 14 f = 1600-3200 Hz
Bandpaßfilter 15 f = 3200-6400 Hz

Die Flankensteilheit der Bandpaßfilter kann bis herab zu 12 dB pro Oktave gewählt werden.

Der Block 16 beinhaltet eine Inhibitionsschaltung, die es ermöglicht, unter Berücksichtigung der Signalstärken in den Nachbarkanälen starke Kanäle hervorzuheben und schwächere zu unterdrücken. Die nach dieser Maßgabe behandelten Signale werden über Ausgangsverstärker 17 bis 22 und einen Endverstärker 23 dem Hörer 24 des Hörgerätes 1 zugeführt. Der Hörer 24 wird dann in üblicher Weise mittels Hörolive od. dgl. am Ohrkanal des einen Ohres angeschlossen. Der Hörer kann auch direkt im Gehör sitzen. Für Binaural-Versorgung wird für den Ohrkanal des zweiten Ohres ein dem Hörgerät 1 entsprechendes weiteres Hörgerät zur Verfügung gestellt.

Zweck der Inhibition ist es, schwache Kanäle durch starke Nachbarkanäle so zu beeinflussen, daß schwache Kanäle bis zu vollständiger Signalunterdrückung weiter gedämpft werden, so daß nur starke Kanalsignale zum Tragen kommen.

Die Figur 2 zeigt die Wirkungsweise des Inhibitionsblockes 16. Dargestellt ist beispielsweise der Kanal 4. Alle anderen Kanäle 5 bis 9 sind in entsprechender Weise geschaltet. Gemäß der Figur 2 umfaßt der Kanal 4 einen spannungsgesteuerten Verstärker 25. Mittels einer Diodenschaltung 26 sowie. eines Tiefpasses 27 (Zeitkonstante <20 ms) wird die Hüllkurve eines am Eingang des Kanals 4 eingehenden Signales gebildet. Das Signal der Hüllkurve wird mittels Gewichtungsglied 28 (z.B. Potentiometer oder Festwiderstand) mit einem Faktor K1 gewichtet und dem positiven Eingang eines Summierers 29 zugeleitet. Den negativen Eingängen des Summierers 29 werden die Signale der Hüllkurven der restlichen fünf Kanäle 5 bis 9 nach entsprechender Gewichtung mit Gewichtungsfaktoren K2, K3, K4, K5 und K6 in Gewichtungsgliedern 30, 31, 32, 33 und 34 (z.B. Potentiometer oder Festwiderstände) zugeführt. Das Signal der Hüllkurve aus dem Kanal 4 wird außerdem noch über die Signalleitungen 35 den restlichen Kanälen 5, 6, 7, 8 und 9 zugeleitet. Dort wird es in gleicher Weise gewichtet und mit gewichteten Signalen der benachbarten Kanäle in Summierern verknüpft.

Beim Ohrmodell sind die Gewichtungsfaktoren so gewählt, daß sie das gesunde Ohr nachbilden. Im Gegensatz dazu sind die Faktoren bei vorliegender Erfindung an den Hörschaden des Hörgeschädigten individuell anzupassen. Dies geschieht für verschiedene Hörgeschädigte entsprechend individuell unterschiedlich aufgrund audiometrischer Messungen.

Es ist auch möglich, für bestimmte Klassen von Hörschädigungen eine einheitliche Voreinstellung dieser Parameter zu wählen.

Die Inhibitionsschaltung kann stufenweise zwischen nicht wirksam und voll wirksam im Laufe des Anpaßvorganges während einer längeren Trainingsphase verändert werden. Dadurch kann sich der Hörgeschädigte allmählich an das durch die Inhibition geänderte Sprachmuster gewöhnen. Zur stufenweisen Änderung können z.B. Potentiometer 36 eingesetzt werden, die in der in Figur 2 angedeuteten Weise mit dem spannungsgesteuerten Verstärker 25 verschaltet sind. Bei Bedarf kann der Hörgeschädigte auch die Wirkung der Inhibition ganz ausschalten.

## Patentansprüche

1. Hörgerät für Hörgeschädigte mit Schallaufnahmemikrofonanordnung und Hörer, zwischen denen eine Anordnung aus mehreren Sprachfrequenzselektierkanälen (4 bis 9) eingeschaltet ist, bei der in jedem einzelnen Sprachfrequenzselektierkanal eine Einrichtung (16) zum Messen der Stärke eines Signals und ein einen positiven und wenigstens einen negativen Eingang aufweisendes Summierglied (29) vorgesehen ist, dessen positiver Eingang mit dem Ausgang der gleichkanaligen und dessen negativer Eingang mit dem Ausgang einer Meßeinrichtung (16) im Nachbarkanal gekoppelt ist, wobei das vom Summierglied (29) abgegebene Differenzsignal die Verstärkung im gleichkanaligen Sprachfrequenzselektierkanal beeinflußt.

2.. Hörgerät nach Anspruch 1, dadurch gekennzeichnet, daß eine Mehrzahl von negativen Eingängen des Summiergliedes (29) jeweils mit einem Ausgang einer Mehrzahl von Meßeinrichtungen (16) anderer Sprachfrequenzselektierkanäle gekoppelt ist, wobei die Anzahl der Ankopplungen an negative Eingänge kleiner, vorzugsweise um eins kleiner, ist als die Anzahl der Sprachfrequenzselektierkanäle. -.

3. Hörgerät nach Anspruch 1 oder 2, dadurch gekennzeichnet, daß die Anzahl der Sprachfrequenzselektierkanäle (4 bis 9) im Bereich drei bis zwölf, z.B. bei sechs, liegt.

4. Hörgerät nach einem der Ansprüche 1 bis 3, dadurch gekennzeichnet, daß jeder Sprachfrequenzselektierkanal (4 bis 9) eingangsseitig ein Bandpaßfilter (10 bis 15) zur Frequenzselektion umfaßt, wobei das Bandpaßfilter (10) des ersten Sprachfrequenzselektierkanals (4) auch durch einen Tiefpaß und das Bandpaßfilter (15) des letzten Sprachfrequenzselektierkanals (19) auch durch einen Hochpaß ersetzt werden kann.

5. Hörgerät nach einem der Ansprüche 1 bis 4, dadurch gekennzeichnet, daß die Einrichtung (16) zum Messen der Stärke eines Signals eine Schaltungsanordnung (26, 27) zur Bildung der Signalhüllkurve im jeweiligen Kanal umfaßt.

6. Hörgerät nach Anspruch 5, dadurch gekennzeichnet, daß die Einrichtung (16) zum Messen der Stärke eines Signals für jeden Kanal ein Signalstärkesteuerglied (25), insbesondere spannungsgesteuerter Verstärker, umfaßt, der vom Differenzsignal des Summiergliedes (29) in Abhängigkeit von der Hüllkurve des gleichen Kanals und den Hüllkurven aller weiteren Kanäle beeinflußt wird.

7. Hörgerät nach Anspruch 6, dadurch gekennzeichnet, daß jedem Summierglied (29) über dessen positiven Eingang das in einem Gewichtungsfaktor (K1) gewichtete Signal der Hüllkurve und über dessen negativen Eingängen unterschiedlich gewichtete (K2, K3, K4, K5, K6) Signale der Hüllkurven anderer Sprachfrequenzselektierkanäle zugeleitet werden, und daß das Summierglied (29) das Signalstärkesteuerglied (25) mit dem Differenzsignal beeinflußt.

8. Hörgerät nach Anspruch 7, dadurch gekennzeichnet, daß die Gewichtungsfaktoren (K1 bis K6) an den Hörschaden eines Hörgeschädigten individuell angepaßt sind und individuell unterschiedlich aufgrund audiometrischer Messungen gewonnen werden.

9. Hörgerät nach Anspruch 7, dadurch gekennzeichnet, daß für bestimmte Klassen von Hörschädigungen die Gewichtungsfaktoren (K1 bis K6) einheitlich voreinstellbar sind.

10. Hörgerät nach einem der Ansprüche 4 bis 9, dadurch gekennzeichnet, daß die relativen Bandbreiten der Bandpaßfilter in der Mitte des Übertragungsbereiches kleiner sind als an den Rändern.

11. Hörgerät nach Anspruch 10, dadurch gekennzeichnet, daß die einzelnen Bandpaßfilter (10 bis 15) frequenzmäßig wie folgt gestuft sind:
Bandpaßfilter 10 f = 175-350 Hz
Bandpaßfilter 11 f = 350-700 Hz
Bandpaßfilter 12 f = 700-1050 Hz
Bandpaßfilter 13 f = 1050-1600 Hz
Bandpaßfilter 14 f = 1600-3200 Hz
Bandpaßfilter 15 f = 3200-6400 Hz.

12. Hörgerät nach Anspruch 10 oder 11, dadurch gekennzeichnet, daß die Flankensteilheit der Bandpaßfilter bis herab zu 12 dB pro Oktave gewählt werden kann.

13. Hörgerät nach einem der Ansprüche 1 bis 12, dadurch gekennzeichnet, daß die Beeinflussung der Kanäle durch das Differenzsignal mittels Potentiometer (36) od.dgl. zwischen nicht wirksam und voll wirksam veränderbar ist.

## Claims

1. A hearing aid, for people with damaged hearing, with a sound pick-up microphone arrangement and earphone between which is connected an arrangement of several voice frequency selecting channels (4 to 9), in which there is provided in each individual voice frequency selecting channel a device (16) for measuring the strength of a signal and a summing element (29) having a positive and at least one negative input, the positive input of the summing element being coupled to the output of the same-channel and the negative input of the summing element being coupled with the output of a measuring device (16) in the adjacent channel, with the differential signal given off by the summing element (29) influencing the amplification in the samechannel voice frequency selecting channel.

2. A hearing aid according to claim 1, characterised in that each of the plurality of negative inputs of the summing element (29) is coupled to an output of a plurality of measuring devices (16) of other voice frequency selecting channels, wherein the number of couplings to negative inputs is smaller, preferably smaller by one, than the number of voice frequency selecting channels.

3. A hearing aid according to claim 2, characterised in that the number of voice frequency selecting channels (4 to 9) lies in the region of three to twelve, e.g. six.

4. A hearing aid according to one of claims 1 to 3, characterised in that each voice frequency selecting channel (4 to 9) includes on the input side a bandpass filter (10 to 15) for frequency selection, wherein the bandpass filter (10) of the first voice frequency selecting channel (4) can also be replaced by a low-pass filter and the bandpass filter (15) of the last voice frequency selecting channel (19) can also be replaced by a high-pass filter.

5. A hearing aid according to one of claims 1 to 4, characterised in that the device (16) for measuring the strength of a signal includes a circuit arrangement (26, 27) for forming the signal envelope in the respective channel.

6. A hearing aid according to claim 5, characterised in that the device (16) for measuring the strength of a signal for each channel includes a signal strength control element (25), in particular a voltage-controlled amplifier, which is influenced by the difference signal of the summing element (29) in dependence on the envelope of the same channel and the envelopes of all further channels.

7. A hearing aid according to claim 6, characterised in that the signal of the envelope weighted by a weighing factor (K1) is supplied to the summing ule- ment (29) by way of its positive input and varyingly weighted (K2, K3, K4, K5, K6) signals of the envelopes of other voice frequency selecting channels by way of its negative inputs and in that the summing element (29) influences the signal strength control element (25) with the differential signal.

8. A hearing aid according to claim 7, characterised in that the weighting factors (K1 to K6) are individually adapted to the hearing impairment of a person with damaged hearing and are attained individually in a varying manner because of their audiometric measurements.

9. A hearing aid according to claim 7, characterised in that, for certain categories of hearing impairments, the weighting factors (K1 to K6) are able to be pre-adjusted to a standard.

10. A hearing aid according to claims 4 to 9, characterised in that the relative band widths of the bandpass filters in the centre of the transfer region are smaller than on the edges.

11. A hearing aid according to claim 10, characterised in that the individual bandpass filters (10 to 15) are graduated according to frequency in the following manner:
Bandpass filter 10 f = 175-350 Hz
Bandpass filter 11 f = 350-700 Hz
Bandpass filter 12 f = 700-1050 Hz
Bandpass filter 13 f = 1050-1600 Hz
Bandpass filter 14 f = 1600-3200 Hz
Bandpass filter 15 f = 3200-6400 Hz.

12. A hearing aid according to claim 10 or 11, characterised in that the edge steepness of the bandpass filters can be selected down to 12 db per octave.

13. A hearing aid according to one of claims 1 to 12, characterised in that the influence of the channels is able to be modified by the differential signal by means of potentiometers (36) or the like, between ineffective and completely effective.

## Revendications

1. Appareil de correction auditive pour malentendants, comportant un dispositif à microphone de détection acoustique et un écouteur, entre lesquels est branché un dispositif formé de plusieurs canaux (4 à 9) de sélection des fréquences vocales et dans lequel il est prévu, dans chaque canal de sélection des fréquences vocales, un dispositif (16) servant à mesure l'intensité d'un signal et un circuit additionneur (29), qui possède une entrée positive et au moins une entrée négative et dont l'entrée positive est accouplée à la sortie d'un dispositif de mesure (16) situé dans le même canal et dont l'entrée négative est accouplée à la sortie d'un dispositif de mesure (16) situé dans le canal voisin, le signal de différence délivré par le circuit additionneur (29) influençant l'amplification dans le même canal de sélection des fréquences vocales.

2. Appareil de correction auditive suivant la revendication 1, caractérisé par le fait qu'une multiplicité d'entrées négatives du circuit additionneur (29) sont accouplées respectivement à une sortie d'une multiplicité de dispositifs de mesure (16) d'autres canaux de sélection des fréquences vocales, le nombre des couplages à des entrées négatives étant inférieur, de préférence d'une unité, au nombre des canaux de sélection des fréquences vocales.

3. Appareil de correction auditive suivant la revendication 1 ou 2, caractérisé par le fait que le nombre des canaux (4 à 9) de sélection des fréquences vocales est compris entre trois et douze et est égal par exemple à six.

4. Appareil de correction auditive suivant l'une des revendications 1 à 3, caractérisé par le fait que chaque canal (4 à 9) de sélection des fréquences vocales comporte, côté entrée, un filtre passe-bande (10 à 15) servant à réaliser une sélection de fréquences, le filtre passe-bande (10) du premier canal (4) de sélection des fréquences vocales pouvant être également remplacé par un filtre passe-bas, tandis que le filtre passe-bande (15) du dernier canal (19) de sélection des fréquences vocales peut être également remplacé par un filtre passe-haut.

5. Appareil de correction auditive suivant l'une des revendications 1 à 4, caractérisé par le fait que le dispositif servant à mesurer l'intensité d'un signal comporte un montage (26, 27) servant à former la courbe enveloppe du signal dans le canal respectif.

6. Appareil de correction auditive suivant la revendication 5, caractérisé par le fait que le dispositif (16) servant à mesurer l'intensité d'un signal pour chaque canal est un circuit (25) de commande d'amplification des signaux, notamment un amplificateur commandé par la tension, qui est influencé par le signal de différence du circuit additionneur (29) en fonction de la courbe enveloppe du même canal et des courbes enveloppes de tous les autres canaux.

7. Appareil de correction auditive suivant la revendication 6, caractérisé par le fait qu'à chaque circuit additionneur (29) sont envoyés, par l'intermédiaire de son entrée positive, le signal de la courbe enveloppe, pondéré par un facteur de pondération (K1), et, par l'intermédiaire de ses entrées négatives, des signaux pondérés différemment (K2, K3, K4, K5, K6) des courbes enveloppes de tous les canaux de sélection des fréquences vocales, et que le circuit additionneur (29) influe sur le circuit (25) de commande de l'intensité du signal au moyen du signal de différence.

8. Appareil de correction auditive suivant la revendication 7, caractérisé par le fait que les facteurs de pondération (K1 à K6) sont adaptés individuellement aux défauts auditifs d'un malentendant et sont obtenus individuellement différemment sur la base de mesures audiométriques.

9. Appareil de correction auditive suivant la revendication 7, caractérisé par le fait que les facteurs de pondération (K1 à K6) sont réglables d'une manière uniforme pour des classes déterminées de malentendants.

10. Appareil de correction auditive suivant l'une des revendications 4 à 9, caractérisé par le fait que les largeurs de bande relatives des filtres passe-bande sont plus étroites au centre de la plage de transmission qu'au niveau des bords.

11. Appareil de correction auditive suivant la revendication 10, caractérisé par le fait que les différents filtres passe-bande (10 à 15) sont échelonnés, du point de vue des fréquences, comme indiqué ci-après:
Filtre passe-bande 10f = 175-350 Hz
Filtre passe-bande 11 f = 350-700 Hz
Filtre passe-bande 12f = 700-1050 Hz
Filtre passe-bande 13f = 1050-1600 Hz
Filtre passe-bande 14f = 1600-3200 Hz
Filtre passe-bande 15f = 3200-6400 Hz.

12. Appareil de correction auditive suivant la revendication 10 ou 11, caractérisé par le fait que la pente des flancs des filtres passe-bande peut être choisie jusqu'à une valeur descendant jusqu'à 12 dB par octave.

13. Appareil de correction auditive suivant l'une des revendications 1 à 12, caractérisé par le fait que l'influence des canaux par le signal de différence peut être modifiée, au moyen d'un potentiomètre (36) ou analogue, entre l'état inactif et l'état totalement actif.
